# EUROPÄISCHE PATENTSCHRIFT

(11) **EP 0 680 453 B1**
(45) Veröffentlichungstag und Bekanntmachung des Hinweises auf die Patenterteilung: **19.06.1996**
(21) Anmeldenummer: 93902247.1
(22) Anmeldetag: 25.01.1993
(51) Int. Cl.: B67D 1/08

(54) **SICHERHEITSVORRICHTUNG FÜR EINEN VENTILEINSATZ AN EINEM GETRÄNKEFASS**
SAFETY DEVICE FOR A VALVE INSERT IN A BEVERAGE BARREL
DISPOSITIF DE SECURITE POUR UN MECANISME DE SOUPAPE PLACE SUR UN TONNEAU POUR BOISSONS

(43) Veröffentlichungstag der Anmeldung: 08.11.1995
(73) Patentinhaber: D.S.I. Getränkearmaturen GmbH & Co. KG, 50996 Köln (DE)
(72) Erfinder: DEGENKOLBE, Horst, D-5164 Nörvenich (DE); OBIER, Detlef, D-5561 Niederöfflingen (DE); BUSENBACH, Stefan, D-5240 Betzdorf (DE); FRAUENKRON, Günter, D-5047 Wesseling (DE)
(74) Vertreter: Köhne, Friedrich, Dipl.-Ing.
(86) Internationale Anmeldenummer: EP9300164
(87) Internationale Veröffentlichungsnummer: WO9416985

(56) Entgegenhaltungen:
- EP-A- 0 493 976
- EP-A- 0 512 152

## Beschreibung

Die Erfindung bezieht sich auf eine Sicherheitsvorrichtung für einen Ventileinsatz in einer Auslauföffnung eines unter Druck stehenden Getränkefasses, insbesondere Bierfasses, mit einem Gehäuse, einem Steigrohr, einer Bodenplatte, einer Außendruckfeder, welche sich einerseits an der Bodenplatte und andererseits an einem Dichtungskörper abstützt, und mit mindestens einem Verriegelungselement, welches derart schwenkbar zwischen der Außendruckfeder und der Bodenplatte eingespannt ist, daß es beim axial gerichteten Einsatzvorgang gegenüber der Faß-Auslaßöffnung ausweicht und in Betriebsstellung hinter deren inneren Rand greift.

Sicherheitsvorrichtungen der vorgenannten Art sind in der Praxis in verschiedenen Ausführungen bekannt. Sie dienen dazu, ein unter Druck stehendes Getränkefaß, insbesondere ein Bierfaß, nach dem Füllen und während des Transportes an der Auslaßöffnung abzudichten und beim späteren Abfüllen des Getränkes mit einem Zapfkopf verbunden zu werden. Bei der fabrikmäßigen Vorbereitung der Getränkefässer werden die Sicherheitsvorrichtungen in die jeweilige Auslaßöffnung des Getränkefasses eingesetzt. Der hier einfach als Faß-Auslaßöffnung bezeichnete Teil des Getränkefasses besitzt im allgemeinen einen Rohrstutzen, der mindestens zum Teil in das Getränkefaß hineinragt und nach dem äußeren oberen Ende zu mit einem Innengewinde versehen ist, so daß die Sicherheitsvorrichtung, die mit einem entsprechenden Außengewinde versehen ist, nach dem Einsatz festgeschraubt werden kann. Sodann wird das Getränkefaß weiteren Behandlungsvorgängen unterworfen, insbesondere Druckmessung auf Dichtigkeit, Reinigung usw. bis letztlich das Getränkefaß an einer anderen Stelle, nämlich an einer separaten Einlaßöffnung mit dem Getränke gefüllt und sodann verschlossen wird.

In der Praxis haben sich zahlreiche Unfälle ereignet, und zwar meist durch unsachgemäße Behandlung des Ventileinsatzes in der Faß-Auslaßöffnung. Wenn man nämlich die bisher allgemein üblichen Ventileinsätze bei gefülltem oder zumindest teilweise gefülltem Getränkefaß herausgeschraubt hat, so hat der Innendruck im Getränkefaß bewirkt, daß die gesamte Vorrichtung unter hoher Geschwindigkeit nach oben hin wegfliegt und dabei eine große Gefahr für die bedienende Person darstellt.

Um dieser Gefahr vorzubeugen, wurden allgemein gültige Vorschriften erlassen, die Ventileinsätze mit Sicherheitsvorrichtungen zu versehen, die auf jeden Fall verhindern sollen, daß bei unsachgemäßem Bedienen der Ventileinsatz herausfliegen kann. Die Folge dieser Vorschriften war, daß die verschiedensten, meist sehr komplizierte Konstruktionen bekanntgeworden sind. So ist aus der Praxis eine Sicherheitsvorrichtung bekannt, die im Einsatz eine Bajonettplatte aufweist, an welcher ein feststehender Haken vorgesehen ist, der in Betriebsstellung unter den unteren bzw. inneren Rand eines Rohrstutzens an der Faß-Auslaßöffnung greift. Diese Konstruktion hat aber den Nachteil, daß die gesamte Sicherheitvorrichtung mit ihren Einzelteilen in demontiertem Zustand eingesetzt werden muß, weil die Abmessungen der Bajonettplatte wegen des feststehenden Hakens größer als der Durchmesser der Faß-Auslaßöffnung bzw. des besagten Rohrstutzens ist. Die Bajonettplatte muß daher zunächst allein in Schrägstellung durch die Auslaßöffnung auf die Innenseite des Rohrstutzens gebracht und anschließend in die richtige Lage geschwenkt werden, wonach dann der eigentliche Zusammenbau der Sicherheitsvorrichtung unter Einrasten des Bajonettverschlusses usw. erfolgen muß. Bei der serienmäßigen Behandlung der Getränkefässer in der Getränkeindustrie sind diesem Manipulationen in Anbetracht der großen Anzahl der anfallenden Fässer außerordentlich umständlich und zeitraubend.

Eine ähnliche zu Anfang angegebene Sicherheitsvorrichtung ist aus der GB-OS 21 88 040 bekannt. Auch hier ist das eigentliche Verriegelungselement in Form eines radial nach außen ragenden Hakens einstückig an der Bajonettplatte angeformt. Aus diesem Grunde kann zunächst nur eine Teilmontage der Sicherheitsvorrichtung vorgenommen werden, nämlich eine Teilmontage des Zentralrohres mit Dichtungskranz, Druckfeder und zunächst loser Bajonettplatte. Wegen des radialen Vorsprunges des Verriegelungselementes kann das Einführen durch die Auslaßöffnung des Fasses nur in Schrägstellung der Bajonettplatte und des Zentralrohres erfolgen. Danach erfolgt der endgültige Zusammenbau der Sicherheitsvorrichtung durch Aufsetzen eines separaten Kopfteiles mit einem zylindrischen Rohrstutzen, an dessen inneren Ende L-förmige Schlitze vorgesehen sind, in welche radiale Vorsprünge der Bajonettplatte zum Einsatz gebracht werden müssen. Erst danach kann das endgültige Einschrauben der Sicherheitsvorrichtung in die Auslaßöffnung des Fasses erfolgen. Auch hier sind die Montagevorgänge recht umständlich und zeitraubend, zumal die Druckfeder bei der Montage am Faß zusammengedrückt werden muß, um die Bajonettplatte zum Einrasten zu bringen.

Eine weitere ähnlich aufgebaute Sicherheitsvorrichtung ist aus der WO 91/026 94-A1 bekannt. Bei dieser Konstruktion besteht das Verriegelungselement aus einer verhältnismäßig langen sich axial erstreckenden Zunge, an deren oberen Ende ein Ring angeformt ist, der seinerseits von dem oberen Ende der Druckfeder gehalten ist. Das untere Ende der Zunge ist nach außen umgebogen und weist einen radial nach außen gerichteten Steg auf. Wegen dieser Formgestaltung des Verriegelungselementes muß auch hier die Montage zunächst in einer Schrägstellung des Zentralrohres und der umgebenden Teile erfolgen, bevor das Gehäuse gerade gerichtet, axial eingeschoben und schließlich festgeschraubt werden kann.

Schließlich ist noch aus der DE-OS 38 44 428 eine aufbruchsichere Verankerung für Zapfrohre an Bierbehältern bekannt. Hierbei sind an einem oberen Verschlußstück drei auf dem Umfang verteilte achsparallel verlaufende Stäbe vorgesehen, an deren unterem Ende mittels Gelenken od. dgl. schräg nach oben und außen führende abgewinkelte Arme angelenkt sind, welche durch Fenster in der Rohrwand des Kopfstückes greifen. Die freien Enden dieser Arme sind auf die Innenfläche des Gefäßhalses gerichtet, so daß ein Lösen des Kopfstückes vom Faß durch Drehen verhindert wird.

Weitere Sicherheitsvorrichtungen sind aus der GB-A-2 209 740 sowie der US-A-1 003 447 bekannt.

Eine zu Anfang angegebene Sicherheitsvorrichtung ist aus der DE-A-41 14 604 bekannt. Es ergibt sich hier zwar eine konstruktiv einfache, zusammensetzbare und einsetzbare Vorrichtung, jedoch hat sich herausgestellt, daß vor allem der Ausbau aus der Faß-Auslaßöffnung für die Praxis zu umständlich und zeitaufwendig ist.

Demgegenüber liegt der Erfindung die Aufgabe zu Grunde, eine Sicherheitsvorrichtung zu schaffen, die einerseits im vollständig zusammengebauten Zustand durch einfaches axiales Eindrücken in die Faß-Auslaßöffnung und durch anschließendes Festschrauben in Betriebsstellung gebracht werden kann und die andererseits durch Verwendung eines Sonderzapfkopfes wieder als geschlossene Einheit ausgebaut werden kann.

Die gestellte Aufgabe wird erfindungsgemäß dadurch gelöst, daß das Verriegelungselement als Doppelwinkelstück mit einem nach außen ragenden Steg, einem Schrägteil und einem inneren Vorsprung ausgebildet ist, daß der Steg in einer trapezartigen Vertiefung der Bodenplatte gelagert ist, daß das Steigrohr eine konische Erweiterung zwischen dem unteren Steigrohrteil mit kleinem Durchmesser und dem oberen im Gehäuse befindlichen Steigrohrteil mit größerem Durchmesser aufweist und daß die konische Erweiterung mit einem Abstand von dem Vorsprung des Verriegelungselementes vorgesehen ist, der größer als der normale Öffnungshub des Steigrohres ist.

Auf diese Weise ergibt sich der wesentliche Vorteil, daß bei normaler Bedienung des Ventileinsatzes mit der Sicherheitsvorrichtung mittels eines normalen Zapfkopfes die volle Sicherheit erhalten bleibt, auch bei unsachgemäßer Behandlung, daß aber der Ausbau mittels eines Sonderzapfkopfes sehr schnell und in einfacher Weise erfolgen kann. Ein derartiger Sonderzapfkopf, der einen wesentlich größeren Hub des Steigrohres erzeugt als ein normaler Zapfkopf, ist nur im Herstellerwerk bzw. in den Abfüllstationen verfügbar, nicht aber auf dem freien Markt erhältlich.

Vorteilhafte Ausgestaltungen der Erfindung ergeben sich aus den Unteransprüchen.

In der Zeichnung sind Ausführungsbeispiele der Erfindung im Schema dargestellt, und zwar zeigen:
Fig. 1 einen mittleren Vertikalschnitt durch eine Sicherheitsvorrichtung,
Fig. 2 einen Vertikalschnitt durch ein Bajonettrohr,
Fig. 3 eine perspektivische Ansicht eines Verriegelungselementes in vergrößerter Darstellung,
Fig. 4 einen Vertikalschnitt durch eine Zentrierscheibe in vergrößerter Darstellung,
Fig. 5 einen Vertikalschnitt durch eine Bodenplatte,
Fig. 6 eine Draufsicht auf die Bodenplatte gemäß Fig. 5,
Fig. 7 einen Schnitt gemäß Schnittlinie VII-VII in Fig. 6,
Fig. 8 eine Seitenansicht zu Fig. 6,
Fig. 9 einen mittleren Vertikalschnitt durch eine Sicherheitsvorrichtung in einer anderen Ausgestaltung,
Fig. 10 ein Bajonettrohr entsprechend Fig. 2, welches in der Sicherheitsvorrichtung gemäß Fig. 9 Verwendung findet,
Fig. 11 einen mittleren Vertikalschnitt durch eine Sicherheitsvorrichtung in einer anderen Ausgestaltung,
Fig. 12 eine Vorderansicht zu Fig. 11,
Fig. 13 einen Vertikalschnitt durch eine Bodenplatte in einer anderen Ausgestaltung,
Fig. 14 eine Draufsicht zu Fig. 13,
Fig. 15 einen Schnitt gemäß Schnittlinie XV-XV in Fig. 14,
Fig. 16 einen mittleren Vertikalschnitt zu Fig. 14,
Fig. 17 eine Seitenansicht auf das Bajonettrohr entsprechend Fig. 2,
Fig. 18 eine Ansicht auf die Unterseite des Bajonettrohres gemäß Fig. 17,
Fig. 19 eine Draufsicht zu Fig. 17,
Fig. 20 einen mittleren Vertikalschnitt zu Fig. 17 und
Fig. 21 eine Abwicklung des Bajonettrohres gemäß Fig. 17.

Die Fig. 1 bis 8 veranschaulichen ein Ausführungsbeispiel einer Sicherheitsvorrichtung für den Einsatz in eine Faß-Auslaßöffnung eines unter Druck stehenden Getränkefasses, insbesondere Bierfasses. Von der an sich bekannten Faß-Auslaßöffnung ist in Fig. 1 nur der besseren Veranschaulichung wegen ein Teil eines Rohrstutzens 45 mit einem unteren Rand 46 im Vertikalschnitt dargestellt. Die Einsatzvorrichtung 1, die in der Fachsprache auch Fitting genannt wird, weist ein Gehäuse auf, welches aus einem Nockenring 2 und einem Bajonettrohr 7 gebildet ist. Der Nockenring besitzt ein Außengewinde 3 und auf dem inneren Umfang nahe dem unteren Ende drei gleichmäßig verteilte Nocken 4, die mit dem oberen Ende des Bajonettrohres einen Bajonettverschluß bilden. Zu diesem Zweck sind am oberen Rande des Bajonettrohres 7 entsprechend drei auf dem Umfang verteilte Ausnehmungen 16 und waagerechte Laschen 17 mit je einem Rastkopf 18 vorgesehen. Im Bereich des Nockenringes befindet sich ein Dichtkörper 5 sowie eine Dichtungsplatte 6. Zentral in dem Gehäuse befindet sich ein Steigrohr 8, welches mit dem unteren Ende bis zu einem gewissen Abstand vom Boden des Getränkefasses reicht. Am oberen Ende weist das Steigrohr einen nach außen umgebördelten Rand auf, welcher zwischen dem Dichtkörper 5 und dem oberen Ende einer Außendruckfeder 13 gehalten ist.

Das Steigrohr 8 ist mit einer konischen Erweiterung 9 versehen, so daß das untere Steigrohrteil einen kleineren Durchmesser und das obere in den Gehäuseteilen 3 und 7 befindliche Steigrohrteil 10 einen größeren Durchmesser aufweisen. Innerhalb des Steigrohres befindet sich eine Innendruckfeder 11, welche sich bei diesem Ausführungsbeispiel gemäß Fig. 1 mit dem unteren Ende an einer umlaufenden Sicke 12 im Steigrohr und mit dem oberen Ende an der Unterseite der Dichtungsplatte 6 abstützt.

Das Bajonettrohr 7 weist am unteren Bereich bzw. nach dem inneren Ende zu drei auf dem Umfang verteilte radiale Einwölbungen 21 auf, auf deren oberen Rändern eine Bodenplatte 14 aufliegt, die gleichzeitig innerhalb des Bajonettrohres 7 zentriert wird. Wie insbesondere die Fig. 5 bis 8 veranschaulichen, besteht die Bodenplatte aus einer Ringscheibe 27 und einem einstückig angeformten Führungskragen 28. Dieser Führungskragen umgibt das untere Ende des oberen im Durchmesser vergrößerten Steigrohrteiles 10. Die Ringscheibe 27 der Bodenplatte ist mit einer trapezartigen Vertiefung 29 versehen. Außerdem weist der Führungskragen 28 der Bodenplatte im Bereich der trapezartigen Vertiefung 29 eine Durchtrittsöffnung 30 für ein Verriegelungselement 15 auf.

Das Verriegelungselement 15 ist, wie die vergrößerte perspektivische Darstellung gemäß Fig. 3 zeigt, als Doppelwinkelstück mit einem nach außen ragenden Steg 22, einem Schrägteil 23 und einem inneren Vorsprung 24 ausgebildet. Der Steg 22 des Verriegelungselementes 15 ist in der trapezartigen Vertiefung 29 der Bodenplatte 14 gelagert und gleichzeitig seitlich gesichert und geführt. Die Höhe der Vertiefung 29 entspricht der Höhe bzw. Dicke des Steges 22 des Verriegelungselementes, so daß die letzte untere Bindung der Außendruckfeder 13 auf dem gesamten Umfang dicht auf der Bodenplatte 14 und dem Verriegelungselement 15 aufliegt, so daß der Druck der Außendruckfeder das Verriegelungselement 19 in die auswärts geschwenkte Betriebsstellung bzw. Verriegelungsstellung gegenüber dem unteren Rand 46 des Faß-Auslaßstutzens 45 hält.

Die konische Erweiterung 9 am Steigrohr 8 ist bezogen auf die Verschlußstellung des Ventileinsatzes mit einem Abstand von der oberen Fläche des Vorsprunges 24 des Verriegelungselementes 15 vorgesehen, der größer als der normale Öffnungshub des Steigrohres 8 ist.

Auf Grund dieser besonderen Konstruktion ergibt sich folgende Wirkungsweise.

Wenn die Sicherheitsvorrichtung in der Faß-Auslaßöffnung eingebaut wird, so befindet sich das Verriegelungselement 15 durch Druck der Außendruckfeder 13 ständig in Verriegelungsstellung. Außerdem ist der Ventileinsatz am oberen Ende abgedichtet. Wenn nun zum Abzapfen des Getränkes ein üblicher Zapfkopf aufgesetzt und betätigt wird, so wird der Dichtkörper 5 mit der Dichtungsplatte 6 und das Steigrohr 8, 10 entgegen dem Druck der Außendruckfeder 13 nach unten gedrückt. Der von dem normalen Zapfkopf erzeugte Hub ist jedoch kleiner als der Abstand der konischen Erweiterung 9 von dem Vorsprung 24 des Verriegelungselementes 15, so daß die obere Innenkante des Vorsprunges 24 allenfalls in Berührung mit dem inneren Rand der konischen Erweiterung 9 kommt. Wenn stattdessen ein Sonderzapfkopf aufgesetzt wird, wird durch diesen ein so großer Hub erzeugt, daß die konische Erweiterung 9 auf den Vorsprung 24 trifft, so daß die innere obere Kante des Vorsprunges 24 unter gleichzeitiger Schwenkbewegung des Verriegelungselementes 15 an der konischen Erweiterung 9 entlanggleitet bis hin zu dem unteren Bereich des oberen Steigrohrteiles 10. Damit wird das Verriegelungselement 15 gezwungen, in der Darstellung gemäß Fig. 1 entgegen dem Uhrzeigersinn so weit nach innen einzuschwenken, daß die Außenkante des Verriegelungselementes 15 sich innerhalb der Faß-Auslaßöffnung befindet, so daß man nun die Sicherheitsvorrichtung insgesamt in einfacher Weise herausschrauben kann.

Bei der beschriebenen Sicherheitsvorrichtung genügt es im allgemeinen, nur ein einziges Verriegelungselement 15 in der beschriebenen Weise vorzusehen. Zur Vergrößerung der Sicherheit können aber auch mehrere, vorzugsweise drei Verriegelungselemente auf dem Umfang mit gleichmäßigen Abständen und in entsprechenden trapezartigen Vertiefungen angeordnet werden.

Das Bajonettohr 7 ist auf dem Umfang mit mehreren Durchlaßöffnungen 19, 20 ausgestattet, die einmal beim Öffnen des Ventileinsatzes den Durchgang des von außen zugeführten Druckgases gestatten und die zum anderen zum Erleichtern der Reinigung der Vorrichtung dienen.

Je nach Ausgestaltung der Sicherheitsvorrichtung kann eine zusätzliche Führung des Steigrohres 8 dadurch erreicht werden, daß eine Zentrierscheibe 25 mit einem Zentrierkranz 26 an geeigneter Stelle eingelegt wird, z. B. zwischen dem unteren Ende der Außendruckfeder 13 und der Bodenplatte 14.

Die nachfolgend erläuterten Fig. 9 bis 16 sollen veranschaulichen, daß die erfindungsgemäßen Maßnahmen auch bei anders ausgestalteten Sicherheitsvorrichtungen anwendbar sind. So zeigt Fig. 9 die an sich bekannte Verwendung einer Dichtungskugel 31 anstelle der Dichtungsplatte 6 gemäß Fig. 1. Die Fig. 11 und 12 zeigen eine Ausgestaltung, wobei innerhalb des Steigrohres, und zwar des oberen im Durchmesser vergrößerten Steigrohrteiles 10 die Innendruckfeder 32 derart angeordnet ist, daß sie sich einerseits an der Innenfläche der konischen Erweiterung 9 und andererseits an der Dichtungskugel 31 abstützt. Bei dieser Gestaltungsweise ist es vorteilhaft, daß die Innendruckfeder 32 zwischen der Innenfläche der konischen Erweiterung 9 und der Dichtungskugel 31 nach oben hin konisch verjüngt ist. Zum Unterschied gegenüber der Ausführung nach Fig. 1 ist das Gehäuse 33 einstückig mit einer Kopfplatte 34 ausgebildet. Außerdem ist am unteren Ende des Gehäuses 33 ein Bajonettverschluß 35 zwischen dem Gehäuse und der Bodenplatte 14 vorgesehen. Zu diesem Zweck sind am unteren Rande des Gehäuses 33 winkelförmige Ausnehmungen 38 auf dem Umfang vorgesehen, so daß die Bodenplatte 14 mit nach außen ragenden Vorsprüngen den besagten Bajonettverschluß 35 bilden. Das Gehäuse 36 weist ähnlich wie das Bajonettrohr 7 Durchlaßöffnungen 36 auf. Ferner ist an dem Gehäuse das Außenschraubgewinde 37 angebracht.

Die Fig. 13 bis 16 veranschaulichen eine vereinfachte und leichtere Ausführung einer Bodenplatte 39, die aus einer Ringscheibe 40 mit drei am Innenrand nach oben gerichtete einstückig angeformten Führungsstegen 41, 42 und 43 besteht, wobei an mindestens einer Stelle des Umfanges der Ringscheibe 40 wieder eine trapezartige Vertiefung 44 entsprechend der Vertiefung 29 gemäß den Fig. 5 bis 8 vorgesehen ist.

## Patentansprüche

1. Sicherheitsvorrichtung für einen Ventileinsatz in einer Auslauföffnung eines unter Druck stehenden Getränkefasses, insbesondere Bierfasses, mit einem Gehäuse (3, 7), einem Steigrohr (8), einer Bodenplatte (14), einer Außendruckfeder (13), welche sich einerseits an der Bodenplatte (14) und andererseits an einem Dichtungskörper (5) abstützt, und mit mindestens einem Verriegelungselement (15), welches derart schwenkbar zwischen der Außendruckfeder (13) und der Bodenplatte (14) eingespannt ist, daß es beim axial gerichteten Einsatzvorgang gegenüber der Faß-Auslaßöffnung (45) ausweicht und in Betriebsstellung hinter deren inneren Rand (46) greift, dadurch gekennzeichnet, daß das Verriegelungselement (15) als Doppelwinkelstück mit einem nach außen ragenden Steg (22), einem Schrägteil (23) und einem inneren Vorsprung (24) ausgebildet ist, daß der Steg (22) in einer trapezartigen Vertiefung (29) der Bodenplatte (14) gelagert ist, daß das Steigrohr (8) eine konische Erweiterung (9) zwischen dem unteren Steigrohrteil mit kleinem Durchmesser und dem oberen im Gehäuse (3, 7) befindlichen Steigrohrteil (10) mit größerem Durchmesser aufweist und daß die konische Erweiterung (9) mit einem Abstand von dem Vorsprung (24) des Verriegelungselementes (15) vorgesehen ist, der größer als der normale Öffnungshub des Steigrohres (8) ist.

2. Sicherheitsvorrichtung nach Anspruch 1, dadurch gekennzeichnet, daß das Gehäuse aus einem Nockenring (2) und einem Bajonettrohr (7) gebildet ist, die nach Art eines Bajonettverschlusses (4, 16, 17, 18) miteinander verriegelbar sind.

3. Sicherheitsvorrichtung nach Anspruch 2, dadurch gekennzeichnet, daß das Bajonettrohr (7) am inneren Ende drei auf dem Umfang verteilte radiale Einwölbungen (21) aufweist, auf deren oberen Rändern die Bodenplatte (14) aufliegt.

4. Sicherheitsvorrichtung nach Anspruch 3, dadurch gekennzeichnet, daß die Bodenplatte (14) aus einer Ringscheibe (27) und einem einstückig angeformten Führungskragen (28) besteht und der Führungskragen (28) das untere Ende des oberen Steigrohrteiles (10) umgibt.

5. Sicherheitsvorrichtung nach Anspruch 4, dadurch gekennzeichnet, daß der Führungskragen (28) im Bereich der trapezartigen Vertiefung (29) eine Durchtrittsöffnung (30) für das Verriegelungselement (15) aufweist.

6. Sicherheitsvorrichtung nach einem der Ansprüche 2 bis 5, dadurch gekennzeichnet, daß das Bajonettrohr (7) mehrere auf dem Umfang verteilte Durchtrittsöffnungen (19, 20) aufweist.

7. Sicherheitsvorrichtung nach einem der vorhergehenden Ansprüche, dadurch gekennzeichnet, daß innerhalb des Steigrohres (8, 10) eine Innendruckfeder (11, 32) angeordnet ist, welche sich einerseits an der Innenfläche der konischen Erweiterung (9) oder an einer umlaufenden Sicke (12) und andererseits an einer Dichtungsplatte (6) oder einer Dichtungskugel (31) abstützt.

8. Sicherheitsvorrichtung nach Anspruch 7, dadurch gekennzeichnet, daß die Innendruckfeder (32) zwischen der Innenfläche der konischen Erweiterung (9) und der Dichtungskugel (31) nach oben hin konisch verjüngt ist.

9. Sicherheitsvorrichtung nach Anspruch 1, dadurch gekennzeichnet, daß die Bodenplatte (39) aus einer Ringscheibe (40) mit der trapezartigen Vertiefung (44) und drei am Innenrand einstückig angeformten Führungsstegen (41, 42, 43) besteht.

10. Sicherheitsvorrichtung nach einem der vorhergehenden Ansprüche, dadurch gekennzeichnet, daß zwischen dem unteren Ende der Außendruckfeder (13) und der Bodenplatte (14, 39) eine Zentrierscheibe (25) mit einem angeformten Zentrierkranz (26) eingelegt ist.

## Claims

1. A safety device for a valve-inset in the dispensing aperture of a pressurized beverage cask, in particular a beer keg, comprising a housing (3, 7), a rise pipe (8), a base plate (14), an external compression spring (13) resting on one hand against the base plate (14) and on the other hand against a seal (5), further comprising at least one locking element (15) pivotably mounted in such manner between the external compression spring (13) and the base plate (14) that it moves out of the way relative to the cask dispensing aperture (45) during the axially directed insertion procedure and that it engages the inside rim (46) from behind,
characterized in that
the locking element (15) is designed as a double-angled piece with an outwardly projecting tang (22), an oblique segment (23) and an inward projection (24), in that the tang (22) rests in a trapezoidal recess (29) of the base plate (14), in that the rise pipe (8) comprises a conical flaring (9) between the lower rise-pipe portion of lesser diameter and the upper rise-pipe portion (10) of larger diameter and present in the housing (3, 7), and in that the conical flaring (9) is away from the projection (24) of the locking element (15) by a distance larger than the normal opening excursion of the rise pipe (8).

2. Safety device defined in claim 1, characterized in that the housing is composed of a pin-fitted ring (2) and a bayonet-fitted pipe (7) which cooperate in the manner of a mutual bayonet lock (4, 16, 17, 18).

3. Safety device defined in claim 2, characterized in that the bayonet-fitted pipe (7) comprises circumferentially distributed, radial recesses (21) supporting the base plate (14) by their upper edges.

4. Safety device defined in claim 3, characterized in that the base plate (14) consists of an annular pane (27) with an integral guide collar (28) and in that the guide collar (28) encloses the lower end of the upper rise-pipe portion (10).

5. Safety device defined in claim 4, characterized in that the guide collar (28) comprises a transmission aperture (30) for the locking element (15) in the vicinity of the trapezoidal recess (29).

6. Safety device defined in one of claims 2 through 5, characterized in that the bayonet-fitted pipe (7) comprises several circumferentially distributed transmission apertures (19, 20).

7. Safety device defined in one of the above claims, characterized in that an internal compression spring (11, 32) is mounted inside the rise pipe (8, 10) and rests on one hand against the inside surface of the conical flaring (9) or against a circumferential constriction (12) and on the other hand against a sealing plate (6) or a sealing ball (31).

8. Safety device defined in claim 7, characterized in that the internal compression spring (32) tapers conically upward between the inside surface of the conical flaring (9) and the sealing ball (31).

9. Safety device defined in claim 1, characterized in that the base plate (39) is composed of an annular pane (40) with the trapezoidal recess (44) and of three integral guide tangs (41, 42, 43) at the inside edge.

10. Safety device defined in one of the above claims, characterized in that a centering disk (25) with an integral centering collar (26) is inserted between the lower end of the external compression spring (13) and the base plate (14, 39).

## Revendications

1. Dispositif de sécurité pour un mécanisme de valve dans un orifice de décharge d'un fût pour boissons sous pression, notamment un tonneau à bière, comprenant une boîte (3, 7), un tuyau ascendant (8), une plaque de fond (14), un ressort de pression extérieur prenant appuie sur la plaque de fond, d'une part, et sur un corps d'étanchéité (5), d'autre part, et comprenant d'au moins un organe de verrouillage (15) serré à pivotement entre le ressort de pression extérieur (13) et la plaque de fond (14) de sorte qu'il évite par rapport à l'orifice de décharge (45) du fût pendant l'action d'insertion orientée axialement et qu'il grippe derrière le bord intérieur (46) de laquelle dans la position d'opération, caractérisé en ce que l'organe de verrouillage (15) est formé comme piece double cornière avec un ame (22) saillant vers l'extérieur, une partie inclinée (23) et une partie en saillie intérieure (24), en ce que l'ame est logé dans un creux trapézoïde (29) de la plaque de fond (14), en ce que le tuyau ascendant (8) a un élargissement conique (9) entre la partie inférieure à petit diamètre du tuyau ascendant et la partie à diamètre plus grand (10) du tuyau ascendant se trouvant à l'intérieur de la boîte (3, 7) et en ce que l'élargissement conique (9) est pourvu à un écart de l'organe de verrouillage (15) qui est supérieur à la levée d'ouverture normale du tuyau ascendant (8).

2. Dispositif de sécurité selon la revendication 1, caractérisé en ce que la boîte est formée à partir d'un anneau à came (2) et d'un tube à baïonnette verouillables l'une à l'autre à la façon d'un joint à baïonnette (4, 16, 17, 19).

3. Dispositif de sécurité selon la revendication 2, caractérisé en ce que le tube à baïonnette (7) comprend à son extrémité intérieure trois envoûtes radiaux (21) répartis sur la circumference, la plaque de fond (14) restant sur les bords supérieurs desdites envoûtes.

4. Dispositif de sécurité selon la revendication 3, caractérisé en ce que la plaque de fond (14) consiste d'un disque annulaire (27) formé solidaire en corps avec un collet de guidage (28), ledit collet entourant l'extrémité inférieure de la partie supérieure (10) du tuyau ascendant.

5. Dispositif de sécurité selon la revendication 4, caractérisé en ce que le collet de guidage (28), dans la zone du creux trapézoïde (29), a un orifice de passage (30) pour l'organe de verrouillage (15).

6. Dispositif de sécurité selon l'une quelconque des revendications 2 à 5, caractérisé en ce que le tube à baïonnette (7) a plusieurs orifices de passage (19, 20) répartis sur la circumference.

7. Dispositif de sécurité selon l'une quelconque des revendications précédentes, caractérisé en ce que à l'intérieur du tuyau ascendant (8, 10) est pourvu un ressort de pression intérieur (11, 32) s'appuyant sur la face intérieure de l'élargissement conique (9) ou sur une moulure périphérique (12), d'une part, et sur une plaque d'étanchéité (6) ou une bille d'étanchéité (31), d'autre part.

8. Dispositif de sécurité selon la revendication 7, caractérisé en ce que le ressort de pression intérieur (32) est effilé vers le haut entre la face intérieure de l'élargissement conique (9) et la bille d'étanchéité.

9. Dispositif de sécurité selon la revendication 1, caractérisé en ce que la plaque de fond (39) consiste d'un disque annulaire (40) avec le creux trapézoïde (44) et de trois ames de guidage (41, 42, 43) formés solidaires en corps avec le bord intérieur.

10. Dispositif de sécurité selon l'une quelconque des revendications précédentes, caractérisé en ce qu'entre l'extrémité inférieure du ressort de pression extérieur (13) et la plaque de fond (14, 39) est mise un disque de centrage (25) faisant corps avec une couronne de centrage (26).
